# EUROPÄISCHE PATENTSCHRIFT

(11) **EP 0 912 408 B1**
(45) Veröffentlichungstag und Bekanntmachung des Hinweises auf die Patenterteilung: **30.05.2001**
(21) Anmeldenummer: 97918037.9
(22) Anmeldetag: 18.03.1997
(51) Int. Cl.: B65D 19/40

(54) **DISTANZSTÜCK SOWIE PALETTE MIT EINEM DISTANZSTÜCK**
SPACER AND PALLET INCLUDING A SPACER
PIECE D'ECARTEMENT AINSI QUE PALETTE AYANT UNE PIECE D'ECARTEMENT

(30) Priorität: 15.05.1996 DE 19619746
(43) Veröffentlichungstag der Anmeldung: 06.05.1999
(73) Patentinhaber: Dick, Toni, 52372 Kreuzau (DE); Zuiderduin, Albert, 47877 Willich (DE)
(72) Erfinder: Dick, Toni, 52372 Kreuzau (DE); Zuiderduin, Albert, 47877 Willich (DE)
(74) Vertreter: Castell, Klaus, Dr.
(86) Internationale Anmeldenummer: DE9700562
(87) Internationale Veröffentlichungsnummer: WO9743186

(56) Entgegenhaltungen:
- DE-A- 2 312 477
- FR-A- 2 082 295
- GB-A- 1 183 112

## Beschreibung

Die Erfindung betrifft ein Distanzstück zur Überbrückung des Abstandes zwischen einer Grundfläche und einer Beladefläche einer Palette, das eine zur Grundfläche senkrechte Führung aufweist, und eine Palette mit einem Distanzstück zur Überbrückung des Abstandes zwischen einer Grundfläche und seiner Beladefläche, wobei das Distanzstück eine zur Grundfläche senkrechte Führung aufweist.

Paletten werden zum Transport verschiedenartigster Waren mittels Gabelstaplern oder anderen mit Zinken versehenen Hubgeräten verwendet. Diese Paletten haben eine Beladefläche, auf die die Waren gestellt werden, und sie weisen Distanzstücke auf, die die Beladefläche beim Abstellen auf eine Grundfläche so abstützen, daß zwischen Beladefläche und Grundfläche ein Raum entsteht. Dieser Raum wird dazu benutzt, Zinken eines Hubgerätes unter die Beladefläche zu fahren, um durch Anheben der Zinken die Beladefläche und die darauf positionierten Waren anzuheben. Diese Distanzstücke können einstückig mit der Beladefläche verbunden sein und den gesamten Abstand zwischen der Unterseite der Beladefläche und der Grundfläche überbrücken. Insbesondere bei Holzpaletten sind meist mehrere Distanzstücke zwischen der Beladefläche und einem auf der Grundfläche aufliegenden Brett angeordnet. Die Distanzstücke sind dabei so positioniert, daß leicht mit den Zinken eines Gabelstaplers in den Raum unter der Beladefläche eingefahren werden kann.

Die äußeren Abmessungen von Paletten sind genormt und daher ist das Aussehen von Paletten im wesentlichen einheitlich.

Alle Paletten haben jedoch den Nachteil, daß wenn sie relativ hoch mit Gütern beladen sind, diese Güter in vielen Fällen dazu neigen, von der Palette herunterzufallen. Es gibt daher je nach der Art der auf die Palette gepackten Waren verschiedene Möglichkeiten, die Waren auf der Palette zu halten, wobei die bekannteste Art das Umschweißen der Güter mit einer Folie ist. Die meist als Schrumpffolie verwendeten Folien müssen als separater Arbeitsschritt aufgebracht werden, vor Entnahme der Güter muß die Folie entfernt werden und letztlich muß die verwendete Folie entsorgt werden.

Ein gattungsgemäßes Distanzstück und eine gattungsgemäße Palette ist aus der GB-A-1 183 112 bekannt. Dieses Distanzstück hat eine konische Öffnung, in die eine entsprechend an ihrem Ende angeformte konische Stange eingesetzt werden kann. Bei derartigen Paletten wird jedoch sehr viel Beladefläche für das Anordnen der Haltestange benötigt.

Auch für eine Ausführung gemäß der DE-A-23 12 477 wird viel Platz im Bereich der Beladefläche der Palette benötigt.

Eine bessere Belademöglichkeit ergibt sich bei einer Konstruktion gemäß der FR-A-2 082 295. Bei dieser Ausführungsform ist jedoch kein Distanzstück vorgesehen, das den Abstand zwischen einer Grundfläche und einer Beladefläche einer Palette überbrückt. Sämtliche Kräfte wirken auf ein aufgeschweißtes Blechteil, das in einem Abstand zur Grundfläche angeschweißt ist. Das Distanzstück wird von einem Abstandshalter gebildet, der den Abstand überbrückt und ein spezielles Teil dient dazu, eine Stange zu halten. Die bei dieser Konstruktion entstehende Halterung ist jedoch extrem wackelig, da die Stangen nur ungenügend Halt in der Führung zwischen dem aufgeschweißten Teil und dem Abstandshalter finden.

Ausgehend von diesem Stand der Technik liegt der Erfindung die Aufgabe zugrunde, eine einfache Konstruktion zu entwickeln, die genügend Halt bietet und eine möglichst gute Ausnutzung der Beladefläche der Palette erlaubt.

Diese Aufgabe wird mit einem gattungsgemäßen Distanzstück gelöst, bei dem die Führung aus einem abgewinkelten Hohlprofil besteht. mindestens eine Halteplatte zur Befestigung des Distanzstücks an einer Palette aufweist. Die Aufgabe wird auch mit einer gattungsgemäßen Palette gelöst, bei der die Führung aus einem abgewinkelten Hohlprofil besteht.

Die vorgeschlagene Kombination aus Distanzstück, abgewinkelter Führung und parallelen Seitenwänden ermöglicht in idealer Weise eine größtmögliche Beladefläche der Palette und ausreichenden Halt der verwendeten Stangen. Außerdem ist die vorgeschlagene Konstruktion günstig herstellbar, hoch beanspruchbar und weist ausreichende Festigkeit zum Transport schwerer Güter auf.

Vorteilhaft ist es außerdem, wenn die Führung eine obere und einer untere Öffnung aufweist. Dies ermöglicht es. sowohl von oben als auch von unten in die Führung Haltemittel einzustecken. Ein Durchrutschen der Haltemittel ist bspw. durch an die Haltemittel angeschweißte vorstehende Teile zu verhindern.

Eine andere Möglichkeit das Durchrutschen der Haltemittel oder Stangen zu vermeiden, liegt darin, ein Distanzstück vorzusehen, dessen Führung zwischen oberer und unterer Öffnung eine Durchgangssperre aufweist. Auch eine derartige Durchgangssperre, die bspw. durch eine eingeschweißte Platte erreicht wird, verhindert ein Durchrutschen der eingesteckten Haltemittel oder Stangen, die nur bis zur Durchgangssperre in die Führung zu stecken sind.

Die Verwendung von Distanzstücken mit oberer und unterer Öffnung erlaubt es, auf eine mit Halterungen versehene Palette eine weitere Palette aufzusetzen, um so mehrere Paletten übereinander zu stapeln. Bei einer derartigen Art des Stapelns werden die auf den Paletten befindlichen Güter nicht gepreßt, da die gesamte Laste der oberen Palette von den Halterungen aufgenommen wird. Die Länge der Haltemittel oder Stangen ist hierbei genau an das Ladevolumen eines Lastkraftwagens oder spezielle Anforderungen bei der Warenpräsentation anzupassen.

Insbesondere die Verwendung von Distanzstücken aus Metall oder besonders harten Materialien erlaubt es, den Querschnitt des Distanzstückes zwischen Grundfläche und Beladefläche zu verringern. Ein verringerter Querschnitt in diesem Bereich vergrößert den Raum zum Einfahren der Zinken unter die Beladefläche und erleichtert somit den Umgang mit der Palette.

Eine Ausgestaltungsform der Erfindung sieht vor, daß das Distanzstück eine erste Halteplatte zur Befestigung des Distanzstücks an der Beladefläche aufweist. Eine derartige Halteplatte erlaubt es. die Führung im äußersten Randbereich der Palette anzuordnen und gewährt gleichzeitig einen sicheren Halt an der Beladefläche.

Wenn die Palette eine auf der Grundfläche aufliegende Auflagefläche aufweist, ist es vorteilhaft, wenn das Distanzstück eine zweite Halteplatte zur Befestigung an dieser Auflagefläche aufweist.

Beide Halteplatten weisen vorzugsweise Bohrungen für Schrauben auf, über die das Distanzstück auf einfache Weise mit der Beladefläche bzw. der Auflagefläche zu verbinden ist.

Vorteilhaft ist es außerdem, wenn das Distanzstück mit der Oberseite der Beladefläche abschließt. Dadurch werden die üblichen DIN-Normen für Paletten eingehalten und die mit dem erfindungsgem. Distanzstück versehenen Paletten können somit sowohl als übliche Paletten als auch unter Einsatz von Stangen oder Halterungen verwendet werden.

Wenn bei der Palette eine Auflagefläche vorgesehen ist, sollte das Distanzstück mit der Unterseite der Auflagefläche abschließen.

Ein Ausführungsbeispiel der Erfindung ist den Zeichnungen dargestellt und wird im Folgenden näher beschrieben.

Es zeigt
- Figur 1: eine Palette mit dem eingebauten Distanzstück und
- Figur 2: das Distanzstück.

Die in Figur 1 gezeigte Palette 1 hat eine Beladefläche 2 und acht Distanzstücke 3 bis 10, von denen die Distanzstücke 3, 5, 7, 9 in den Ecken der Palette 1 gemäß der Erfindung ausgebildet sind. Diese Distanzstücke dienen dazu, die Palette in einem Abstand über einer Grundfläche 11 zu halten, so daß ein Hubfahrzeug (nicht gezeigt) in den Abstand zwischen der Beladefläche 2 und der Grundfläche 11 mit seinen Zinken einfahren kann, um die Palette 1 anzuheben.

Die Distanzstücke 4 und 8 verbinden als U-Profilstücke aus Metall die Beladefläche 2 mit einer Auflagefläche 12, die beim Abstellen der Palette 1 auf der Grundfläche 11 aufliegt und die zylinderförmigen Distanzstücke 6 und 10 stützen die Beladefläche 2 gegen weitere Auflageflächen 13 und 14 ab.

In den Ecken der Palette 1 sind die erfindungsgem. Distanzstücke 3, 5, 7 und 9 angebracht, von denen eines in Figur 2 vergrößert herausgezeichnet ist und im weiteren erläutert wird.

Das Distanzstück 3 besteht aus einem abgewinkelten Hohlprofil 15, dessen Innenflächen als Führung 16 für eine einsetzbare Stange (nicht gezeigt) dienen. An das Hohlprofil 15 sind rechtwicklig zwei Platten 17 und 18 beabstandet voneinander angeschweißt. Diese Platten weisen Bohrungen 19 bis 24 auf, mit denen die obere Platte 17 unter die Beladefläche 2 der Palette 1 schraubbar ist, während die untere Platte 18 auf eine Auflagefläche 13, 14 aufschraubbar ist. Die Position der unteren Platte 18 ist dabei so eingestellt, daß eine an der Platte befestigte Auflagefläche bündig mit dem unteren Ende des Hohlprofils 15 abschließt. Die Höhe der oberen Platte 17 ist so eingestellt, daß eine auf die Platte aufgeschraubte Beladefläche 2 bündig mit dem oberen Ende des Hohlprofils 15 abschließt.

Zwischen den Platten 17 und 18 ist im Hohlprofil 15 eine Ausnehmung 25 vorgesehen, die so angeordnet ist. daß mit den Zinken eines Hubgerätes leichter in den Raum unter der Beladefläche 2 eingefahren werden kann.

In der Ebene der unteren Platte 18 ist die Führung 16 im Hohlprofil 15 durch eine Platte 26 unterbrochen. Diese Platte 26 verhindert, daß eine in die Führung 16 gesteckte Stange durch das Hohlprofil 15 hindurchrutscht und erlaubt es, sowohl von unten in eine untere Öffnung 27 als auch von oben in eine obere Öffnung eine Stange in das Hohlprofil 15 einzustecken.

Bei der Verwendung einer mit dem erfindungsgem. Distanzstück versehenen Palette 1 kann die Palette 1 wie jede andere herkömmliche Palette eingesetzt werden, ohne daß Haltemittel in die Führung 16 eines Distanzstückes 3, 5, 7, 9 eingesetzt werden.

Eine mit den erfindungsgem. Distanzstücken ausgerüstete Palette erlaubt es aber, in die Führungen 16 der Distanzstücke Stangen oder andere Haltemittel einzusetzen, die verhindern, daß auf die Palette 1 geladenes Gut von der Palette herunterfällt. An den nicht gezeigten Stangen können Zwischenböden, Gitter, Kisten und Körbe befestigt werden.

Eine besonders günstige Ausbildung von in die Führung 16 einsteckbaren Stangen beschreibt die europäische Patentanmeldung 614 794 A1, auf die in Bezug auf die Ausbildung der Stangen vollinhaltlich Bezug genommen wird.

Sofern in mindestens drei Distanzstücke einer Palette Haltemittel mit gleicher Länge eingesteckt werden, kann auf das obere Ende der Haltemittel eine weitere Palette aufgesetzt werden, die entweder nur der Stabilitätserhöhung dient oder wiederbeladen wird. Dadurch ist eine Stapelung mehrerer Paletten übereinander möglich, ohne daß das Gewicht der oberen Palette auf der Beladung der unteren Palette lastet. Die Länge der Haltemittel ist frei variierbar, so daß die Höhe mehrerer aufeinanderstapelbarer Paletten bspw. an die Beladehöhe eines Lastkraftwagens angepaßt werden kann.

Wie diese Ausführungen zeigen, eignet sich eine Palette mit erfindungsgem. Distanzstücken vorallem zum Transport und zur Präsentation von leichten oder voluminösen Produkten, wie z. B. Chips oder Kaffee, Schnittblumen, Pflanzen oder ähnlichem.

## Patentansprüche

1. Distanzstück (3,5,7,9) zur Überbrückung des Abstandes zwischen einer Grundfläche (11) und einer Beladefläche (2) einer Palette (1), das eine zur Grundfläche (11) senkrechte Führung (16) aufweist, ***dadurch gekennzeichnet*, *daß***die Führung (16) aus einem abgewinkelten Hohlprofil besteht und mindestens eine Halteplatte (17, 18) zur Befestigung des Distanzstücks an einer Palette (1) aufweist.

2. Distanzstück nach Anspruch 1, ***dadurch gekennzeichnet*, *daß*** die Führung (16) eine obere (28) und eine untere Öffnung (27) aufweist.

3. Distanzstück nach einem der vorhergehenden Ansprüche, ***dadurch gekennzeichnet*, *daß*** die Führung (16) zwischen oberer (28) und unterer Öffnung (27) eine Durchgangssperre (26) aufweist.

4. Distanzstück nach einem der vorhergehenden Ansprüche, ***dadurch gekennzeichnet*, *daß*** der Querschnitt des Distanzstücks zwischen Grundfläche (11) und Beladefläche (2) verringert ist.

5. Distanzstück nach einem der vorhergehenden Ansprüche, ***dadurch gekennzeichnet*, *daß*** das Distanzstück eine erste Halteplatte (17) zur Befestigung des Distanzstücks an der Beladefläche (2) aufweist.

6. Distanzstück nach einem der vorhergehenden Ansprüche, ***dadurch gekennzeichnet*, *daß*** das Distanzstück eine zweite Halteplatte (18) zur Befestigung an einer auf die Grundfläche auflegbaren Auflagefläche (13, 14) aufweist.

7. Distanzstück nach einem der vorhergehenden Ansprüche, ***dadurch gekennzeichnet, daß*** die Halteplatten (17, 18) Bohrungen (19 bis 24) aufweisen.

8. Distanzstück nach einem der vorhergehenden Ansprüche, ***dadurch gekennzeichnet, daß*** das Distanzstück mit der Oberseite der Bodenfläche (2) abschließt.

9. Distanzstück nach einem der vorhergehenden Ansprüche, ***dadurch gekennzeichnet, daß*** das Distanzstück mit der Unterseite einer Auflagefläche (13, 14) abschließt.

10. Palette (1) mit einem Distanzstück (3) zur Überbrückung des Abstandes zwischen ihrer Grundfläche (11) und ihrer Beladefläche (2), wobei das Distanzstück (3) eine zur Grundfläche (11) senkrechte Führung (16) aufweist, ***dadurch gekennzeichnet, daß*** die Führung (16) aus einem abgewinkelten Hohlprofil besteht.

## Claims

1. A spacer (3, 5, 7, 9) for bridging the space between a base surface (11) and a loading surface (2) of a pallet (1), which features a guide element (16) perpendicular to the base surface (11), characterised in that the guide element (16) features at least one retaining plate (17, 18) for securing the spacer to a pallet (1).

2. The spacer according to Claim 1, characterised in that the guide element (16) features an upper aperture (28) and a lower aperture (27).

3. The spacer according to one of the foregoing claims, characterised in that the guide element (16) features a blocking element (26) to prevent transitional movement between the upper aperture (28) and lower aperture (27).

4. The spacer according to one of the foregoing claims, characterised in that the cross-section of the spacer is reduced between the base surface (11) and the loading surface (2).

5. The spacer according to one of the foregoing claims, characterised in that the spacer features a first retaining plate (17) for securing the spacer to the loading surface (2).

6. The spacer according to one of the foregoing claims, characterised in that the spacer features a second retaining plate (18) for securing the spacer to a contact surface (13, 14) capable of being laid on the base surface.

7. The spacer according to one of the foregoing claims, characterised in that the retaining plates (17, 18) feature drillholes (19 to 24).

8. The spacer according to one of the foregoing claims, characterised in that the spacer terminates with the top side of the ground surface (2).

9. The spacer according to one of the foregoing claims, characterised in that the spacer terminates with the under side of a contact surface (13, 14).

10. A pallet (1) with a spacer (3) for bridging the space between the base surface (11) and the loading surface (2), whereby the spacer (3) features a guide element (16) perpendicular to the base surface (11), characterised in that the guide element (16) consists of an angled hollow profile element.

## Revendications

1. Pièce d'écartement (3, 5, 7, 9) servant à opérer la jonction entre une surface de base (11) et une surface de chargement (2) d'une palette (1), et présentant un guide (16) perpendiculaire à la surface de base (11), caractérisée en ce que le guide (16) se compose d'un profilé coudé creux et présente au moins une plaque de maintien (17, 18) servant à fixer la pièce d'écartement à une palette (1).

2. Pièce d'écartement selon la revendication 1, caractérisée en ce que le guide (16) présente une ouverture supérieure (28) et inférieure (27).

3. Pièce d'écartement selon l'une des revendications qui précèdent, caractérisée en ce que le guide (16) présente un barrage de passage (26) entre les ouvertures supérieure (28) et inférieure (27).

4. Pièce d'écartement selon l'une des revendications qui précèdent, caractérisée en ce que la section transversale de la pièce d'écartement est réduite entre la surface de base (11) et la surface de chargement (2).

5. Pièce d'écartement selon l'une des revendications qui précèdent, caractérisée en ce que la pièce d'écartement présente une première plaque de maintien (17) servant à fixer la pièce d'écartement à la surface de chargement (2).

6. Pièce d'écartement selon l'une des revendications qui précèdent, caractérisée en ce que la pièce d'écartement présente une seconde plaque de maintien (18) à fixer à une surface d'appui (13, 14) qui peut être posée sur la surface de base.

7. Pièce d'écartement selon l'une des revendications qui précèdent, caractérisée en ce que les plaques de maintien (17, 18) présentent des trous forés (19 à 24).

8. Pièce d'écartement selon l'une des revendications qui précèdent, caractérisée en ce que la pièce d'écartement est de même niveau que la face supérieure de la surface de plancher (2).

9. Pièce d'écartement selon l'une des revendications qui précèdent, caractérisée en ce que la pièce d'écartement est de même niveau que la face inférieure d'une surface d'appui (13, 14).

10. Palette (1) comprenant une pièce d'écartement (3) servant à opérer la jonction entre sa surface de base (11) et sa surface de chargement (2), la pièce d'écartement (3) présentant un guide (16) perpendiculaire à la surface de base (11), caractérisée en ce que le guide (16) se compose d'un profilé creux coudé.
